# EUROPÄISCHE PATENTSCHRIFT

(11) **EP 0 039 039 B1**
(45) Veröffentlichungstag und Bekanntmachung des Hinweises auf die Patenterteilung: **18.07.1984**
(21) Anmeldenummer: 81103003.0
(22) Anmeldetag: 18.04.1981
(51) Int. Cl.: F26B 7/00, F26B 3/08

(54) **Vorrichtung zur Wärmebehandlung, insbesondere zum Trocknen, von feinteiligen Schüttgütern**
Apparatus for heat treating, particularly drying of pulverized bulk material
Dispositif pour le traitement à chaud, notamment le séchage des matières en vrac pulvérulentes

(30) Priorität: 29.04.1980 DE 3016448
(43) Veröffentlichungstag der Anmeldung: 04.11.1981
(73) Patentinhaber: Bergwerksverband GmbH, D-45307 Essen (DE)
(72) Erfinder: Gappa, Günther, Ing. grad., D-4660 Gelsenkirchen-Buer (DE); Degel, Josef, Dipl.-Ing., D-4320 Hattingen 16 (DE); Jüntgen, Harald, Prof. Dipl.-Chem., D-4300 Essen 15 (DE)
(74) Vertreter: Schumacher, Horst, Dr.

## Beschreibung

Die Erfindung betrifft eine Vorrichtung zur Wärmebehandlung, insbesondere zum Trocknen, von feinteiligen Schüttgütern in einer Wirbelschicht- gemäß dem Oberbegriff von Anspruch 1.

Bei der Wärmebehandlung, insbesondere beim Trocknen, feinteiliger Schüttgüter, wie Pulver oder Puder, vor allem aus dem Bereich der chemischen, pharmazeutischen oder Lebensmittelindustrie, ist im besonderen Maße die Gleichmäßigkeit der Behandlung und die Verhinderung von Agglomeratbildungen von größter Wichtigkeit.

Es ist bekannt, vor allem solche feinstkörnigen Stoffe in Kontakttrocknern zu trocknen. Bei einem Kontakttrockner (»Das Trocknen«, F. Kneule, Verlag Sauerländer (Aarau und Frankfurt/ Main) 1975, - im folgenden kurz »Kneule« genannt - Seiten 419 bis 444) wird das zu trocknende Gut mittels einer Schnecke transportiert und die zur Trocknung benötigte Wärme wird indirekt über eine Mantelheizung zugeführt. - Beim Schneckentransport bildet ein Pulver leicht eine Isolationsschicht an der Rohrwand und behindert so den Wärmedurchgang. Dies verursacht einen relativ hohen Wärmebedarf und höhere Trocknungstemperaturen, die wiederum die Bildung von Wärmenestern verursachen können. Bei einem Stromtrockner (Kneule, Seiten 355 bis 370) erfolgt der Guttransport mittels eines Warmluftstromes, der durch ein Kanalsystem' geleitet wird. Hierbei wird die Wärme direkt zwischen Warmluft und Puder ausgetauscht. Zur Abscheidung des Puders und der Transportluft ist beim Stromtrockner ein Zyklon nachgeschaltet. - Bei dieser Trocknungsart ist die Verweilzeit des Puders in der Trocknungsphase sehr gering. Dies erfordert hohe Lufteintrittstemperaturen, so daß auch ein relativ großer Wärmebedarf besteht. Außerdem ist der Energieaufwand für den Transport von Luft und Trockengut hoch. Beim Wirbelschichttrockner (Kneule, Seiten 331 bis 335 und »Trockner und Trocknungsverfahren«, K. Kröll, Verlag Springer (Berlin), zweite Auflage, 1978, Seiten 238 bis 246) wird schließlich mit einem Warmluftstrom, der durch einen -Anströmboden in das zu trocknende Gut geleitet wird, ein Fließbett erzeugt, das sich im fluidisierten Zustand wie eine Flüssigkeit verhält. Der Wärmeaustausch erfolgt auch hier direkt zwischen Warmluft und Pulver. Zur Feinreinigung des Wirbelluftstromes ist ein Zyklon oder Filter nachgeschaltet. - Beim Wirbelschichttrockner besteht zwar keine Gefahr einer lokalen Überhitzung, jedoch sind die Ergebnisse der bekannten Wirbelschichtverfahren wenig befriedigend, weil die praktischen Trocknungsergebnisse unterschiedlich gut und häufig auch ungleichmäßig sind.

Aus der DE-A-2 820 077 ist eine Vorrichtung bekannt, bei der Teilluftmengen momentan und örtlich konzentriert in das zu fluidisierende Haufwerk eingetragen und hierbei rotierende einzelne Teilluftaustrittsöffnungen in ganz bestimmten Abständen voneinander über den Reaktorquerschnitt verteilt sind, indem mehrere Rührarme 5 in unterschiedlichen Mittelpunktsabständen eine einzige Teilluftaustrittsöffnung 6 aufweisen. Durch diese Maßnahme mag zwar das angestrebte Ziel, fließunwillige Stoffe mit geringerem apparativen und energetischem Aufwand unter Vermeidung der Wirksamkeit des Wärmeaustausches durch interne Heiz- oder Kühlflächen zu gewährleisten, erreicht werden, doch wird durch eine derart unregelmäßige Anströmung des zu behandelnden Schüttgutes mit Wirbelgas mit Sicherkeit keine gleichmäßige Wärmebehandlung feinteiliger Schüttgüter gewährleistet.

Aus der US-A-4 075 766 ist weiterhin eine Vorrichtung für die Behandlung von zerkleinertem festen Material in einer vertikalen Kammer bekannt, die im oberen Teil mit Mitteln zur Einführung des Materials und im unteren Teil mit weiteren Mitteln zur Einführung eines Druckgases versehen ist. Diese Vorrichtung benutzt ferner einen ersten Impeller 32, der im oberen Teil der Kammer rotiert, um ein Zusammenballen fluidisierten Materials zu verhindern, sowie einen zweiten Impeller 42, der am Fui3 der Kammer rotiert, um das durch Öffnungen in auf den lmpellerflügeln eingebrachten Rohren eingeführte Druckgas zu verteilen und das zerkleinerte feste Material zu fluidisieren. Zwischen den beiden Impellern befinden sich im mittleren Bereich der Kammer zwei Lochplatten 46, 48, die mit einer Vielzahl von Rohren 44 verbunden sind.

Diese Rohre sollen lediglich dazu benötigt werden, das Aufwärtsströmen des Druckgases und das Abwärtsfließen der Materialteilchen zu kontrollieren. Diese Rohre können zwar als Engstellen auf dem Weg der Partikel von der Eingangs- zur Ausgangsseite des Wirbelschichtreaktors aufgefaßt werden, jedoch handelt es sich bei dem Rohrbündel um keinen Wärmetauscher.

Aus der DE-A-1 919 332 ist ferner eine Vorrichtung mit Engstellen der vorerwähnten Art bekannt, jedoch nur in Verbindung mit einem konventionellen Abströmboden aus einer durchlöcherten Platte 6. Derartige Wirbelrinnen stellen in der Regel aber kein Problem hinsichtlich der bodenseitigen Verteilung des Wirbelgases dar.

Aus der DE-A-2 243 670 ist schließlich eine Einrichtung bekannt, bei der auf einem Anströmboden 2 ein System von senkrechten Trennwänden 7, hintereinander in der Längsrichtung der Wirbelkammer gegeneinander so versetzt angeordnet sind, daß abwechselnd von den Seiten Spalten gebildet sind, durch die das zu trocknende körnige Material strömt. Auch diese Wirbelrinne stellt, wie die vorstehend erwähnte, in der Regel kein Problem bei der Verteilung des Wirbelgases dar.

Der Erfindung liegt danach die Aufgabe zugrunde, eine Vorrichtung der eingangs genannten Art zu schaffen, die eine gleichmäßige Wärmebehandlung, insbesondere Trocknung, von Pulvern, Pudern, feinen Stäuben und ähnlichen feinteiligen Schüttgütern gewährleisten, wobei ein geringstmöglicher Energieverbrauch angestrebt wird und die Bildung von Wärmenestern und Anbackungen vermieden werden sollen, so daß die Behandlungsergebnisse insgesamt sehr gleichmäßig sind.

Die Aufgabe wird in bezug auf eine Vorrichtung der eingangs genannten Art durch die kennzeichnenden Merkmale des Anspruches 1 gelöst. Die Ansprüche 2 bis 8 stellen weitere Ausgestaltungen und vorteilhafte Weiterbildungen der erfindungsgemäßen Vorrichtung dar.

Eingehende Untersuchungen haben gezeigt, daß überraschenderweise erst die erfindungsgemäße Merkmalskombination der Vorrichtung das anstehende Problem befriedigend löst, also eine Kombination, bei der die Wirbelschicht durch aus einem sich drehenden Rührarm entweichenden Wirbelgase aufrechterhalten und die Wärmebehandlung zumindest teilweise durch ein vom Wirbelgas unabhängiges Wärmetauschmedium erfolgt.

Bei der erfindungsgemäßen Vorrichtung umfaßt die Einspeiseeinrichtung für das Schüttgut alle für solche Vorgänge üblichen und an sich bekannten Geräteteile, wie z. B. einen Vorratsbunker, eine Dosiereinrichtung, einen Desagglomerator, eine Schleuse; das gleiche gilt für die Austragseinrichtung, die z. B. aus einem Wehr und einer Schleuse bestehen kann. Auch für die Zu- und Abführung für Wirbelgas können die hierfür bekannten Gerätschaften verwendet werden, dabei muß eine geeignete Vorrichtung zur Beaufschlagung des Rührarmes mit Wirbelgas vorgesehen sein. Weiterhin empfiehlt sich eine Abscheideeinrichtung für Schüttgutpartikel, die mit dem Wirbelgas aus dem Wirbelschichtreaktor ausgetragen worden sind.

Die erfindungsgemäße Anordnung des Rührarmes im untersten Bereich des Wirbelschichtreaktars verhindert ein Absetzen von Schüttgutpartikeln am Reaktorboden; dies wird durch die Maßnahmen der Ansprüche 2 und 3 weiter unterstützt, insbesondere werden eventuelle gebildete Agglomerate zerstört und eine Fluidisierung auch in diesem Reaktorbereich erzielt.

Die erfindungsgemäßen Mittel zur Feststoffzerteilung am Rührarm stellen eine weitere vorteilhafte Maßnahme zur Vermeidung von Agglomeratbildungen im Bereich des Rührarmes und ggf. in dem unter dem Rührarm liegenden Bereich des Wirbelschichtreaktors dar. - Es versteht sich, daß die Ausgestaltung dieser Mittel zur Feststoffzerkleinerung ebenso wie die Gestaltung des Rührarmes auf verschiedene Weise realisiert werden kann, wobei der Rührarm auch mehrfach verzweigt, sozusagen mehrarmig, sein kann.

Die in die Wirbelschicht eingetauchten Mittel zur Rückhaltung der Schüttgutpartikel können Wehre, Wände und andere Einbauten sein, die in der allgemeinen Transportrichtung der Schüttgutpartikel durch den Wirbelschichtreaktor von dessen Eingangs- zu dessen Ausgangsseite Engstellen bilden, die ein Zurückvermischen (backmixing) der Schüttgutpartikel vermindern und damit das Verweilzeitspektrum -vergleichmäßigen.

Gemäß dem kennzeichnenden Teil des Anspruches 1 werden als Mittel zum Zurückhalten der Schüttgutpartikel quergestellte, rippenförmig ausgebildete Wärmetauscher verwendet, da im Bereich der Engstellen der Wärmeübergang zwischen Schüttgutpartikeln und Wärmetauscher verbessert ist. - Ein erfindungsgemäß lamellenförmiger Aufbau des Wärmetauschers zu diesem Zweck, z. B. nach Art von Heizkörperrippen, eignet sich ganz besonders gut.

Bei der erfindungsgemäßen Anordnung der Einspeisestelle und der Austragsstelle für das Schüttgut in bzw. aus dem Wirbelschichtreaktor im Bereich der beiden höhenmäßigen Extrempositionen desselben wird gegenüber der allgemeinen horizontalen Wanderrichtung der Schüttgutpartikel eine vertikale Bewegungskomponente erzielt und eine besonders gleichmäßige und effektive Verteilung der Schüttgutpartikel bei ihrer Einspeisung bewirkt. Es versteht sich, daß der Weg der einzelnen Schüttgutpartikel durch den Wirbelschichtreaktor dann besonders groß ist, wenn sowohl die Einspeiseals auch die Austragsstelle.die gleiche höhenmäßige Extremposition einnehmen und innerhalb des Wirbelschichtreaktors zwischen diesen beiden ein Wehr von den Schüttgutpartikeln über-oder unterflossen werden muß.

Die erfindungsgemäße Höhenverstellbarkeit einer Überlaufeinrichtung für das Schüttgut am Wirbelschichtreaktor erleichtert den Betrieb im Teillastbereich und die Einstellung der Verweilzeit der Schüttgutpartikel im Wirbelschichtreaktor.

Besonders gut werden die erfindungsgemäßen Ziele durch den erfindungsgemäßen kaskadenförmigen Aufbau des Wirbelschichtreaktors erreicht. Hierbei wird an das Hintereinanderschalten einzelner Behandlungszonen gedacht, die von allen Schüttgutpartikeln durchlaufen werden müssen. Zum Beispiel können solche Kaskaden durch in Wanderrichtung der Schüttgutpartikel hintereinander aufgestellte, lamellenförmige Wärmetauscher gebildet werden.

Insgesamt ist mit der erfindungsgemäßen Vorrichtung also eine kontinuierliche und automatisierte Arbeitsweise möglich, wobei jeweils soviel wärmebehandeltes Material selbsttätig ausgetragen wie nicht behandeltes zugegeben wird.

Bei den in der erfindungsgemäßen Vorrichtung in Rede stehenden Wärmebehandlungen kann es sich prinzipiell um endotherme oder exotherme Prozesse handeln, d. h. daß durch das Wärmetauschmedium Wärme zu- oder abgeführt wird. Das Wirbetgas kann ausschließlich zur Aufrechterhaltung von Wirbelbedingungen verwendet werden, es kann aber auch Reaktionspartner einer eventuell stattfindenden chemischen Reaktion sein und schließlich - und zwar bevorzugt - wird dur Jh das Wirbelgas die Wärmebehandlung unterstützt, d. h. Wärme abgeführt oder aber - insbesondere bevorzugt - Wärme zugeführt, um z. B. das feinteilige Schüttgut gezielt zu trocknen. Trocknen im Sinne der Erfindung heißt, den Feuchtigkeitsgehalt des Schüttgutes zu vermindern und dadurch die gewünschte Restfeuchte herbeizuführen. Feinteilig im Sinne der Erfindung bedeutet, daß die Schüttgüter einen mittleren Korndurchmesser von in der Regel weniger als 1 mm, meist aber weniger als 0,1 mm und noch weniger, aufweisen. Unter Wirbelschicht im Sinne der Erfindung wird der Zustand der Schüttgutpartikel verstanden, bei dem sie sich wie eine Flüssigkeit in einem Behälter verhalten.

Das Wärmetauschmedium kann rekuperativer oder regenerativer Art sein; letzteres wäre ein Feststoff als Wärmeträger, der in den Wirbelschichtreaktor eingetragen wird und welcher nach erfolgter Wärmebehandlung vom Schüttgut wieder getrennt wird. Bevorzugt wird aber ein rekuperativer Wärmetauscher, der von einem Wärmeträgerfluid durchströmt wird; in bezug auf das Wärmeträgerfluid ist das Verfahren keinen prinzipiellen Beschränkungen unterworfen. Letzteres gilt auch in bezug auf das Wirbelgas und insbesondere auch auf den Rührarm, dessen Gestaltung dem Wärmebehandlungsproblem und der Form des Wirbelschichtreaktors frei angepaßt werden kann.

Schließlich wird unter dem Einbringen der benötigten Wärmemenge sowohl die Zufuhr als auch die Abfuhr von Wärme in bzw. aus der Wirbelschicht verstanden.

Es ist möglich und je nach Wärmebehandlungsprozeß auch erwünscht, dasselbe Gas als Wirbelgas und als Wärmeträgerfluid zu verwenden; dabei ist Parallel- oder Serienschaltung möglich. - Es hat sich als besonders vorteilhaft erwiesen, wenn die benötigte Wärmemenge zu etwa 1-50% durch das Wirbelgas und zu etwa 50-99% durch das Wärmetauschmedium bereitgestellt wird; bevorzugt soll also der überwiegende Teil des Wärmetransportes durch das Wärmetauschmedium erfolgen.

Die mit der Erfindung erzielten Vorteile bestehen insbesondere, neben der Vermeidung von Störungen durch Überhitzung und Anbackungen, in dem geringeren Wärmebedarf aufgrund der glücklichen Kombination von Wirbelgas und Wärmetauschmedium, wobei für den Transport der Schüttgutpartikel nur außerordentlich wenig Energie benötigt wird. Ein weiterer Vorteil besteht in der durch die Erfindung möglich gewordenen Minimierung des Reaktorvolumens, der Verkleinerung der nachgeschalteten Zyklone für die Trennung von Wirbelgas und Schüttgutpartikeln und die relativ geringe Oberfläche des einzusetzenden Wärmetauschmediums.

Weitere Ziele, Merkmale, Vorteile und Anwendungsmöglichkeiten der vorliegenden Erfindung ergeben sich aus der nachfolgenden Beschreibung eines Ausführungsbeispieles anhand der Zeichnungen. In den Zeichnungen zeigt
Fig. 1 eine Prinzipskizze einer erfindungsgemäßen Vorrichtung, zum Tei) im Längsschnitt,
Fig. 2 einen Querschnitt durch einen runden Wirbelschichtreaktor,
Fig. einen Querschnitt durch einen länglichen Wirbelschichtreaktor und
Fig. 4 einen Längsschnitt durch den Reaktor von Fig. 2 entlang der Linie A-A.

Gemäß Fig. 1 wird das zu behandelnde Schüttgut der Vorlage 1 aufgegeben; über eine Austragshilfe 2 gelangt es über einen Dosierer 3, erforderlichenfalls unter Zwischenschaltung eines Desagglomerators 4 zu einer Schleuse 5 und von dort in den Wirbelschichtreaktor 6. Im letzterem sind ein doppelseitiger Rührarm 7, ein als Trennwand ausgebildetes Mittel 8 zum Zurückhalten der Schüttgutpartikel sowie ein nur schematisch dargestellter Wärmetauscher 9 untergebracht.

Über eine Schleuse 10 kann das behandelte Schüttgut den Wirbelschichtreaktor 6 verlassen.

Wirbelgas für den Wirbelschichtreaktor 6 wird mittels eines Gebläses 11 angesaugt und einer Wärmeenergiequelle 12 zugeführt. Das so aufgeheizte Wirbelgas gelangt über eine Drehdurchführung 13 in den Rührarm 7, der durch den Antrieb 14 gedreht wird.

Das den Wirbelschichtreaktor 6 verlassende Wirbelgas wird in einem Abscheider 15 von mitgerissenen Schüttgutpartikeln befreit und zur Weiterverwendung abgeführt, während über Schleuse 16 die abgeschiedenen Schüttgutpartikel dem die Schleuse 10 verlassenden Materialstrom zugeführt werden.

Die Anlagenteile der Bezugszeichen 1-5 sind insgesamt, wenn auch nicht zwingend notwendige, Bestandteile der Einspeiseeinrichtung 17. Die Schleuse 10 ist Bestandteil der Austragseinrichtung für Schüttgut. Das Gebläse 11 und die Drehdurchführung 13 sind Bestandteile der Zuführeinrichtung für Wirbelgas, während der Abscheider 15 Bestandteil der Abführeinrichtung hierfür ist. Die Wärmeenergiequelle 12 kann - wie hier nicht dargestellt - auch alternativ oder zusätz. lich für das Wärmeträgerfluid im nur schematisch dargestellten Wärmetauscher 9 verwendet werden.

Die Rühreinrichtung 18 umfaßt den Antrieb 14, die Drehdurchführung 13, den Rührerschaft 19 sowie den Rührarm 7. Der Rührerschaft kann z. B. hohl ausgeführt sein, ebenso wie der Rührarm, welcher mit Austrittsöffnungen 20 für Wirbelgas versehen ist.

Der Rührarm 7 ist im untersten Bereich 21 des Wirbelschichtreaktors 6 angeordnet. Die Austrittsöffnungen 20 sind im wesentlichen nach unten mit einer Richtungskomponente entgegen der Drehrichtung des Rührarmes ausgerichtet. Darüber hinaus befinden sich als Reinigungsschar ausgebildete Mittel 22 zur Feststoffzerteilung am Rührarm 7.

Das als Trennwand ausgebildete Mittel 8 zum Zurückhalten von Schüttgutpartikeln ist quer zur allgemeinen Wanderrichtung der Feststoffpartikel der Wirbelschicht 23 im Wirbelschichtreaktor 6 ausgerichtet und läßt in dessen untersten Bereich 21 eine Durchbrechung 24 für den Rührarm 7 und den Schüttgutdurchtritt frei sowie im obersten Bereich 25 des Wirbelschichtreaktors 6 eine Durchbrechung 26 für Gasdurchtritt.

Durch die besondere Anordnung des Wärmetauschers 9, in der Fig. 1 nur schematisch dargestellt, im Wirbelschichtreaktor 6 in bezug auf das Mittel 8 und die Einspeiseeinrichtung 17 wird der Wärmeaustausch mit frisch aufgegebenen, zu behandelnden Schüttgutpartikeln besonders intensiv gestaltet.

_{.} In Fig. 2 ist der Wirbelschichtreaktor 6 rund ausgeführt und die Rühreinrichtung 18 wie in Fig. 1 ausgebildet. Die Einspeisestelle 27 und die Austragsstelle 28 für das Schüttgut sind in bezug auf den Umfang des Wirbelschichtreaktors 6 dicht beieinander angeordnet. Zwischen ihnen erstreckt sich von der Reaktorwand bis zum Rührerschaft 19 hin ein als Trennwand ausgebildetes Mittel 8 zum Zurückhalten von Feststoffpartikeln, welches, ebenso wie in Fig. 1, Durchbrechungen 26 und 24 freiläßt. Dadurch ergibt sich innerhalb des Wirbelschichtreaktors eine allgemeine Transportrichtung der Schüttgutpartikel, etwa in der Drehrichtung 29 des Rührarmes 7. In radialer Richtung sind in die Wirbelschicht mehrere Wärmetauscher 9 eingetaucht, die eine Fläche in axialer Richtung des Wirbelschichtreaktors aufspannen und Engstellen 30 für den Schüttgutdurchtritt freilassen; durch diese Gestaltung dienen die Wärmetauscher ebenfalls als Mittel zum Zurückhalten von Schüttgutpartikeln und es gibt sich durch die besondere Anordnung gleichzeitig ein kaskadenförmiger Aufbau des Wirbelschichtreaktors 6. Damit haben die so gestalteten Wärmetauscher in allgemeinster Form einen lamellenförmigen Aufbau.

In Fig. 3 ist in Abwandlung der Fig. 1 und 2 ein länglicher Wirbelschichtreaktor 6 dargestellt, bei dem die Einspeisestelle 27 und die Austragsstelle 28 an den Schmalseiten angeordnet sind und mehrere, hier-zwei, komplette Rühreinrichtungen hintereinander und getrennt voneinander arbeiten. Die Wärmetauscher 9 sind wie in Fig. 2 ausgebildet und ermöglichen aufgrund geeigneter Durchbrechungen ein freies Drehen der Rührarme 7, die natürlich (wie auch in Fig. 2) auch in verschiedenen Höhen in bezug auf die Wirbelschicht - auch mehrere übereinander - angeordnet sein können. Durch die Anordnung der Wärmetauscher quer zur allgemeinen Wanderrichtung der Schüttgutpartikel - es können auch weitere Wärmetauscher vorgesehen sein - ist ebenfalls wieder ein kaskadenförmiger Aufbau des Wirbelschichtreaktors realisiert.

In Fig. 4 werden weitere Details der Fig. 2 verdeutlicht. Dabei erfolgt die Schüttguteinspeisung mittels einer Förderschnecke 31 und der Austrag mittels einer höhenverstellbaren Überlaufeinrichtung 32.

## Patentansprüche

1. Vorrichtung zur Wärmebehandlung, insbesondere zum Trocknen, von feinteiligen Schüttgütern in einer Wirbelschicht, bestehend aus
1. einem Wirbelschichtreaktor mit
1.1. einer Einspeiseeinrichtung und einer Austragseinrichtung für das Schüttgut,
1.2. einer Zuführeinrichtung und einer Abführeinrichtung für Wirbelgas sowie
2. einer mit dem Wirbelschichtreaktor verbundenen Wärmequelle,
3. einer Rühreinrichtung mit in die Wirbelschicht eingetauchten, mit der Zuführeinrichtung für das Wirbelgas verbundenen und einer Austrittsöffnung für das Wirbelgas versehenen, im untersten Bereich des Wirbelschichtreaktors angeordneten Rührarmen sowie
4. einem in die Wirbelschicht eingetauchten, mit der Wärmequelle verbundenen Wärmetauscher,
gekennzeichnet durch
5. mindestens einen Rührarm (7) mit mehreren Austrittsöffnungen (20) für das Wirbelgas sowie
6. in die Wirbelschicht (23) eingetauchte, zur Transportrichtung der Schüttgutpartikel von der Einspeise- zur Austragseinrichtung quergestellte, rippenförmige Wärmetauscher (9) zum Zurückhalten der Schüttgutpartikel.

2. Vorrichtung nach Anspruch 1, dadurch gekennzeichnet, daß die Austrittsöffnungen (20) im wesentlichen nach unten gerichtet sind.

3. Vorrichtung nach einem oder mehreren der Ansprüche 1 bis 2, dadurch gekennzeichnet, daß die Austrittsöffnungen (20) eine Richtungskomponente entgegen der Drehrichtung (29) des Rührarmes (7) aufweisen.

4. Vorrichtung nach einem oder mehreren der Ansprüche 1 bis 3, gekennzeichnet durch Mittel (22) zur Feststoffzerteilung im Rührarm (7).

5. Vorrichtung nach einem oder mehreren der Ansprüche 1 bis 4, gekennzeichnet durch einen lamellenförmigen Aufbau des Wärmetauschers (9).

6. Vorrichtung nach einem oder mehreren der Ansprüche 1 bis 5, dadurch gekennzeichnet, daß die Einspeisestelle (27) und die Austragsstelle (28) für das Schüttgut sich bei den höhenmäßigen Extrempositionen der Wirbelschicht (23) befinden.

7. Vorrichtung nach einem oder mehreren der Ansprüche 1 bis 6, gekennzeichnet durch eine höhenverstellbare Überlaufeinrichtung (32) für das Schüttgut am Wirbelschichtreaktor (6).

8. Vorrichtung nach einem oder mehreren der Ansprüche 1 bis 7, gekennzeichnet durch einen kaskadenförmigen Aufbau des Wirbelschichtreaktors (6).

## Claims

1. Apparatus for heat treating, particularly drying, of pulverized bulk material in a fluidized bed, comprising
1. a fluidized bed reactor having
1.1. a feed device and a discharge device for the bulk material,
1.2. a delivery device and an exhaust device forfluidizing gas and
2. a heat source connected to the fluidized bed reactor,
3. a stirring device with stirring arms which are immersed into the fluidized bed, connected to the delivery device for the fluidizing gas, provided with a discharge aperture for the fluidizing gas, and disposed in the lowest region of the fluidized bed reactor and
4. a heat exchanger immersed into the fluidized bed and connected to the heat source,
characterized by
5. at least one stirring arm (7) having a plurality of discharge apertures (20) for the fluidizing gas and
6. a rib-like heat exchanger (9) for retaining the bulk material particles, which is immersed in to the fluidized bed (23) and set transversely to the direction of transportation of the bulk material particles from the feed device to the discharge device.

2. Apparatus according to claim 1, chatacter- ized in that the discharge apertures (20) are directed substantially downwards.

3. Apparatus according to one or more of claims 1 to 2, characterized in that the discharge apertures (20) have a direction component in the opposite direction to the direction of rotation (29) of the stirring arm (7).

4. Apparatus according to one or more of claims 1 to 3, characterized by means (22) for fragmenting solid material, on the stirring arm (7).

5. Apparatus according to one or more of claims 1 to 4, characterized by a lamellar construction of the heat exchanger (9).

6. Apparatus according to one or more of claims 1 to 5, characterized in that the feed point (27) and the discharge point (28) for the bulk material are situated at the extreme positions, in terms of height, of the fluidized bed (23).

7. Apparatus according to one or more of claims 1 to 6, characterized by an overflow device (32) of adjustable height for the bulk material, on the fluidized bed reactor (6).

8. Apparatus according to one or more of claims 1 to 7, characterized by a cascade-like construction of the fluidized bed reactor (6).

## Revendications

1. Dispositif pour le traitement thermique, notamment pour le séchage de matière en vrac à particules fines dans une couche turbulente, constituée par
1. un réacteur à couche turbulente comprenant
1.1. un dispositif de chargement et un dispositif d'extraction pour la matière en vrac,
1.2. un dispositif d'amenée et un dispositif d'évacuation du gaz de mise en turbulence, ainsi que
2. une source de chaleur reliée au réacteur à couche turbulente,
3. un dispositif agitateur comportant des bras agitateurs immergés dans la couche turbulente, reliés au dispositif d'arrivée du gaz de mise en turbulence et munis d'un orifice de sortie du gaz de mise en turbulence, disposés dans la région extrême inférieure du réacteur à couche turbulente, ainsi que
4. un échangeur de chaleur immergé dans la couche turbulente, relié à la source de chaleur,
caractérisé par
5. au moins un bras agitateur (7) avec plusieurs orifices de sortie (20) pour le gaz de mise en turbulence, ainsi que
6. des échangeurs de chaleur (9) en forme de nervures destinés à retenir les particules du produit en vrac, qui sont immergés dans la couche turbulente (23) et disposés transversalement à la direction du transport des particules de la matière en vrac entre le dispositif de chargement et le dispositif d'extraction.

2. Dispositif selon la revendication 1, caractérisé en ce que les orifices de sortie (20) sont orientés dans l'ensemble vers le bas.

3. Dispositif selon l'une ou plusieurs des revendications 1 à 2, caractérisé en ce que les orifices de sortie (20) présentent une composante de direction orientée en sens inverse du sens de rotation (29) du bras agitateur (7).

4. Dispositif selon une ou plusieurs des revendications 1 à 3, caractérisé par des moyens (22) destinés à fragmenter les solides, portés par le bras agitateur (7).

5. Dispositif selon une ou plusieurs des revendications 1 à 4, caractérisé par une construction lamellaire de l'échangeur de chaleur (9).

6. Dispositif selon une ou plusieurs des revendications 1 à 5, caractérisé en ce que le post de chargement (27) et le poste d'extraction (28) de la matière en vrac se trouvent aux positions extrêmes en hauteur de la couche turbulente (23).

7. Dispositif selon une ou plusieurs des revendications 1 à 6, caractérisé par un dispositif de trop plein réglable en hauteur (32) pour le produit en vrac dans le réacteur à couche turbulente.

8. Dispositif selon une ou plusieurs des revendications 1 à 7, caractérisé par une construction en cascade du réacteur à couche turbulente (6).
